# DEMANDE DE BREVET EUROPEEN

(11) **EP 1 387 033 A1**
(43) Date de publication de la demande: **04.02.2004**
(21) Numéro de dépôt: 03291801.3
(22) Date de dépôt: 21.07.2003
(51) Int. Cl.: E06B 9/24, E06B 9/52, E04H 17/16

(54) **Structure d'occultation à effet brise-vent et brise-vue**

(30) Priorité: 30.07.2002 FR 0209671; 03.12.2002 FR 0215192
(71) Demandeur: Nortene, 92300 Levallois Perret (FR)
(72) Inventeur: Wallon, Philippe, 92400 Courbevoie (FR)
(74) Mandataire: Leszczynski, André

(57) **Abrégé**

La présente invention concerne une structure d'occultation à effet brise-vent et brise-vue.

Elle comporte un écran (1) en matière plastique de type canisse ou nappe perforée ou à structure réticulaire et au moins une baguette profilée creuse de rigidification (2), apte à être mise en place par coulissement sur le bord supérieur et/ou le bord inférieur de l'écran.

## Description

La présente invention est relative à une structure d'occultation à effet brise-vent et brise-vue, pour notamment des balcons, terrasses, jardins et zones de cultures.

On utilise couramment à cet effet des écrans, appelés canisses, constitués d'éléments profilés ouverts ou fermés, allongés, de section incurvée, réunis par des lignes de liens s'étendant transversalement par rapport à la direction longitudinale des éléments profilés.

Les éléments profilés peuvent être en une matière naturelle, notamment en bambou, ou en une matière plastique relativement rigide, notamment en PVC.

On utilise également couramment des écrans constitués d'une nappe en matière plastique munie de perforations ou d'une nappe à structure réticulaire à mailles carrées ou en losange.

Les écrans sont en général fixés à intervalles par des moyens d'attache sur des éléments de support, tels que des piquets ou des montants.

Un problème posé par de tels écrans est que, du fait de leur exposition aux phénomènes atmosphériques extérieurs, notamment au vent, à la pluie et au soleil, ils ne conservent pas leur stabilité dimensionnelle dans le temps, et l'on constate des déformations plus ou moins importantes conduisant parfois à des déchirures.

La présente invention se propose de fournir une structure d'occultation qui, par des moyens simples et économiques résout notamment ce problème en évitant ou, à tout le moins, en retardant sensiblement les risques de déformation de l'écran dans le temps.

La structure d'occultation selon l'invention comporte un écran en matière plastique, de type canisse ou nappe perforée ou à structure réticulaire et au moins une baguette profilée de rigidification, avantageusement réalisée en matière plastique rigide ou semi rigide telle que du PVC, apte à être mise en place sur le bord supérieur et/ou le bord inférieur de l'écran par coulissement le long de celui-ci.

Il est remarquable que le problème posé depuis longtemps de la déformation des écrans en matière plastique utilisés comme structures d'occultation, ait pu maintenant être résolu par la mise en oeuvre de moyens simples, comme des baguettes profilées agencées cependant de manière spécifique, sachant, bien entendu, que des baguettes profilées étaient depuis longtemps connues dans de nombreuses applications par exemple pour la réalisation de bords de stores (EP-A-0 081 002, US-A-3 612 145 et DE-U-72 17 191), la reliure de feuilles (FR-A-1 456 927) ou la fermeture de sacs souples (US-A-5 983 460).

De préférence, la ou chacune des baguettes comporte une paroi de base plane depuis laquelle s'étendent deux branches convergentes définissant, entre leurs extrémités libres, une fente par laquelle la baguette peut être engagée sur l'écran.

La ou les baguettes de la structure d'occultation selon l'invention qui, comme on le comprend aisément, procurent une fonction de renfort et de rigidification au niveau des bords de l'écran, présentent avantageusement à au moins une de leurs extrémités longitudinales une découpe, notamment en forme de biseau arrondi, au niveau de l'extrémité de l'une des branches convergentes de manière à faciliter la mise en place de la baguette par son extrémité sur le bord correspondant de l'écran.

La longueur des baguettes de rigidification peut être quelconque et plusieurs baguettes peuvent être mises en place successivement sur un même bord de l'écran. Les baguettes peuvent être également sectionnées à la longueur nécessaire.

De plus, les baguettes de rigidification selon l'invention permettent, le cas échéant, de raccorder deux tronçons d'écran en chevauchant les extrémités respectives des deux tronçons.

Les baguettes de rigidification selon l'invention peuvent être reliées deux à deux en étant disposées bout à bout à l'aide d'une entretoise engagée dans les extrémités en regard des baguettes. L'entretoise peut avoir une section similaire à celle des baguettes permettant la retenue par frottement de l'entretoise dans les baguettes tout en permettant le coulissement de l'écran. Les extrémités des entretoises peuvent être chanfreinées pour faciliter leur insertion dans la baguette de rigidification correspondante. Outre leur fonction de liaison, les entretoises favorisent la rigidification assurée par les baguettes engagées sur l'écran.

Les écrans d'occultation, notamment en matière plastique, sont en général conditionnés en rouleaux, habituellement recouverts d'un film transparent en matière plastique rétractable, une fiche d'identification du produit étant le plus souvent interposée entre la périphérie extérieure du rouleau et le film plastique.

La hauteur du rouleau est, dans ce type de conditionnement, la hauteur de l'écran. Il est alors avantageux que la longueur de la ou des baguettes de rigidification soit inférieure ou égale à la hauteur de l'écran.

Il est ainsi possible de mettre en place des baguettes au centre du rouleau ou à sa périphérie sans modifier sensiblement l'aspect du conditionnement.

Bien entendu les structures d'occultation selon l'invention peuvent être présentées à la vente, et, le cas échéant, conditionnées avec des baguettes de rigidification mises en place sur les bords supérieur et inférieur de l'écran, formant ainsi des panneaux pratiquement autoporteurs.

Les écrans de la structure selon l'invention peuvent être de tous les types traditionnellement utilisés pour l'occultation des balcons, terrasses, jardins et zones de cultures et avantageusement des canisses en matière plastique, constituées d'éléments profilés de section ouverte convexe ou de section fermée biconvexe, réunis par des liens fixés par collage et s'étendant transversalement par rapport à la direction longitudinale des éléments profilés.

Les écrans peuvent être constitués également de tous types de nappes en matière plastique traditionnellement utilisées pour ce type d'application, telles que des nappes perforées ou à structure réticulaire.

Dans le but de mieux faire comprendre l'invention on va maintenant en décrire des exemples nullement limitatifs en se référant au dessin annexé dans lequel :
- la figure 1 est une vue schématique en perspective, partiellement arrachée, d'une structure d'occultation selon un premier mode de réalisation de l'invention,
- la figure 2 est une vue agrandie, également arrachée, d'une baguette de rigidification de la structure de la figure 1, et
- les figures 3, 4 et 5 sont des vues fragmentaires schématiques illustrant trois autres modes de réalisation de structures d'occultation selon l'invention, et
- les figures 6 et 7 illustrent la mise en place d'une entretoise de liaison.

La structure d'occultation selon l'invention illustrée à la figure 1 se compose essentiellement d'un écran en matière plastique 1 et de deux baguettes de rigidification 2 mises en place le long des bords supérieur et inférieur de l'écran 1.

L'écran 1 illustré à la figure 1 est une canisse constituée d'éléments profilés allongés creux de section biconvexe, c'est-à-dire ovale aplatie, réunis par des lignes de liens fixés par collage et s'étendant transversalement par rapport à la direction longitudinale des éléments profilés.

De telles lignes de liens sont visibles sur la figure 1.

Des écrans de ce type sont commercialisés en différentes hauteurs, longueurs et couleurs par la société déposante.

Dans l'exemple de mise en oeuvre illustré, la structure selon l'invention comporte deux baguettes de rigidification en matière plastique telle que du PVC, mises en place sur les bords supérieur et inférieur de l'écran 1.

Comme on le voit le mieux sur la figure 2, chacune des baguettes 2 présente une section sensiblement triangulaire avec une paroi de base plane 3 depuis laquelle s'étendent des branches 4 convergeant l'une vers l'autre, les extrémités libres des branches 4 définissant entre elles une fente 5.

Du fait d'une certaine élasticité des branches 4, celles-ci peuvent s'écarter quelque peu lorsque la baguette est mise en place sur un écran dont l'épaisseur est légèrement supérieure à la largeur de la fente 5.

La mise en place d'une baguette 2 sur un bord de l'écran 1 s'effectue, comme cela est schématisé par exemple sur la figure 5, en engageant une baguette 2 sur un bord de l'écran par coulissement à partir d'une extrémité de l'écran afin d'engager le bord correspondant de l'écran dans le volume intérieur de la baguette de rigidification 2.

Cette mise en place peut être facilitée en munissant la baguette 2 à l'une de ses deux extrémités d'un profil de came favorisant le positionnement de la baguette 2 sur l'écran 1 lors de sa mise en place.

Comme on le voit sur la figure 2, il peut s'agir d'un biseau arrondi 6 réalisé à l'extrémité d'une des branches 4 de la baguette 2.

On a illustré aux figures 6 et 7 une entretoise de liaison 7 permettant de réunir bout à bout deux baguettes 2a et 2b identiques à la baguette 2 illustrée aux figures 1 à 4.

L'entretoise 7 présente, comme chacune des baguettes 2a et 2b, une section sensiblement triangulaire avec une paroi de base plane 3' depuis laquelle s'étendent des branches 4' convergeant l'une vers l'autre, les extrémités libres des branches définissant une fente 5' entre elles. Les branches 4' présentent des extrémités biseautées 6' pour favoriser leur engagement dans les baguettes 2a et 2b. L'entretoise 7 permet de relier bout à bout deux baguettes comme illustré à la figure 7, les fentes respectives 5 et 5' étant dimensionnées pour recevoir et laisser coulisser un écran 1 sur lequel les baguettes et l'entretoise sont engagées de la même manière qu'illustré aux figures 3 à 5. L'entretoise 7 peut être réalisée en une matière plastique rigide ou semi-rigide, telle que du PVC.

Selon l'invention, on peut utiliser pour réaliser l'écran toute nappe, notamment en matière plastique, traditionnellement utilisée comme brise-vent et brise-vue, et en particulier les écrans illustrés aux figures 3, 4 et 5, à savoir, sur la figure 3 une nappe perforée 1a, sur la figure 4 une nappe à structure réticulaire 1b et sur la figure 5 une canisse 1c constituée de profilés ouverts de section incurvée.

De tels écrans sont également commercialisés par la société déposante.

Bien que l'invention ait été décrite en liaison avec des modes de réalisation particuliers, il est bien évident qu'elle n'y est nullement limitée et qu'on peut lui apporter différentes variantes et modifications sans pour autant sortir de son cadre tel que défini par les revendications.

## Revendications

1. Structure d'occultation à effet brise-vent et brise-vue, **caractérisée par le fait qu'**elle comporte un écran (1, 1a, 1b 1c en matière plastique, de type canisse ou nappe perforée ou à structure réticulaire et au moins une baguette profilée creuse de rigidification (2 ; 2a, 2b), apte à être mise en place sur le bord supérieur et/ou le bord inférieur de l'écran par coulissement le long de celui-ci.

2. Structure d'occultation selon la revendication 1, **caractérisée par le fait que** la ou les baguettes profilées creuses de rigidification sont réalisées en matière plastique rigide ou semi-rigide, notamment en PVC.

3. Structure d'occultation selon l'une quelconque des revendications 1 et 2, **caractérisée par le fait que** la ou chacune des baguettes (2 ; 2a, 2b) comporte une paroi de base plane (3) depuis laquelle s'étendent deux branches convergentes (4) définissant entre leurs extrémités libres une fente (5) par laquelle la baguette peut être engagée sur l'écran (1).

4. Structure d'occultation selon la revendication 3, **caractérisée par le fait que** la ou les baguettes (2 ; 2a, 2b) présentent à au moins une de leurs extrémités longitudinales une découpe, notamment en forme de biseau arrondi (6), au niveau de l'extrémité de l'une des branches convergentes (4) de manière à faciliter la mise en place de la baguette par son extrémité sur le bord correspondant de l'écran.

5. Structure d'occultation selon l'une quelconque des revendications précédentes, **caractérisée par le fait que** la longueur de la ou des baguettes profilées (2 ; 2a, 2b) est inférieure ou égale à la hauteur de l'écran (1).

6. Structure d'occultation selon l'une quelconque des revendications précédentes, **caractérisée par le fait qu'**elle comprend des baguettes (2a, 2b) reliées bout à bout, deux à deux, par une entretoise (7) engagée dans les extrémités en regard des baguettes et retenue par frottement dans celles-ci.

7. Structure d'occultation selon la revendication 6, **caractérisée par le fait que** la ou chacune des baguettes (7) comporte une paroi de base plane (3') depuis laquelle s'étendent deux branches convergentes (4') définissant entre leurs extrémités libres une fente (5') dans laquelle peut s'engager et coulisser l'écran (1).

8. Structure d'occultation selon l'une quelconque des revendications 6 et 7, **caractérisée par le fait que** la ou les entretoises (7) sont réalisées en matière plastique rigide ou semi-rigide, notamment en PVC.
